# EUROPÄISCHE PATENTSCHRIFT

(11) **EP 1 204 811 B1**
(45) Veröffentlichungstag und Bekanntmachung des Hinweises auf die Patenterteilung: **23.03.2005**
(21) Anmeldenummer: 00960328.3
(22) Anmeldetag: 28.07.2000
(51) Int. Cl.: F01K 13/00

(54) **KRAFTWERK, INSBESONDERE INDUSTRIEKRAFTWERK**
POWER STATION, ESPECIALLY AN INDUSTRIAL POWER STATION
CENTRALE, EN PARTICULIER CENTRALE INDUSTRIELLE

(30) Priorität: 10.08.1999 DE 19937789
(43) Veröffentlichungstag der Anmeldung: 15.05.2002
(73) Patentinhaber: SIEMENS AKTIENGESELLSCHAFT, 80333 München (DE)
(72) Erfinder: DIRAUF, Peter, D-91056 Erlangen (DE); KIEFER, Wolfgang, D-91056 Erlangen (DE); LEUZE, Andreas, D-91090 Effeltrich (DE); MADL, Peter, D-91301 Forchheim (DE); MENAPACE, Herbert, D-91052 Erlangen (DE); ROSENKRANZ, Jens, D-06333 Hettstedt (DE)
(86) Internationale Anmeldenummer: PCT/DE2000/002506
(87) Internationale Veröffentlichungsnummer: WO 2001/011198

(56) Entgegenhaltungen:
- EP-A- 0 849 435
- FR-A- 2 452 196
- US-A- 3 925 679

## Beschreibung

Die Erfindung betrifft ein Kraftwerk, insbesondere Industriekraftwerk, aus mobilen Modulen, von denen einer als Verknüpfungsmodul ausgebildet ist.

Beim Bau von Kraftwerksanlagen, beispielsweise von Industriekraftwerken, wird bisher üblicherweise jedes Projekt durch Spezialisten neu konzipiert. Der hierfür erforderliche Aufwand ist dadurch schon im Angebotsstadium sehr hoch. Die Entwicklung projektspezifischer Lösungen ist vor allem deswegen aufwendig, weil jede Fachabteilung für jedes Projekt eine Neuauslegung vornehmen muß und weil bei der Herstellung und dem Bau eine Vielzahl von Einzelteilen in Einzelanfertigungen hergestellt werden müssen.

Bisher wurde versucht den hierdurch bedingten Aufwand dadurch zu reduzieren, daß Spezialisten aus früheren oder ähnlichen Projekten möglichst viel einschlägige Tätigkeiten und vorhandene Bauteile für jüngere Projekte zu übernehmen hatten.

Aus der US 3,925,679 ist ein modular aufgebautes Kraftwerk bekannt, das ein zentrales Steuerungsmodul umfasst. In diesem Steuerungsmodul sind eine Vielzahl von Überwachungs-, Steuerungs-Energieversorgungs- und Bedienüngselemente angeordnet. Eine solche Steuerungszentrale ist auf die Bedürfnisse und Funktionen des jeweiligen Kraftwerks ausgerichtet und ist in gleicher Bauweise nicht modular in verschiedenen Kraftwerken einsetzbar. Hierdurch ist die Planungs- und Bauphase des Kraftwerks mit einem erheblichen Aufwand verbunden. Außerdem sind bei dieser Lösung zentrale Kraftwerkseinrichtungen auf die verschiedensten Modulen des Kraftwerks verteilt. Dadurch ist vor allem die Bedienung der Anlage erschwert.

Der Erfindung liegt nun die Aufgabe zugrunde, ein Kraftwerk der eingangs genannten Art so zu gestalten, daß außer der Planung und dem Bau auch seine Bedienung vereinfacht ist.

Diese Aufgabe ist erfindungsgemäß dadurch gelöst, daß in dem Verknüpfungsmodul neben Verbindungsleitungen ausschließlich Rohrleitungsarmaturen und Meßeinrichtungen eingebaut sind. Dabei besteht der Verknüpfungsmodul im Kern aus einem allseitig offenen Gerüst, in dem eine durchgehende Verbindungsleitung als Frischdampfleitung dient, neben der eine Prozeßdampfleitung vorgesehen ist.

Die Frischdampfleitung ist aus einem Dampferzeuger gespeist und versorgt ihrerseits neben einer Turbine über eine Umformstation die Prozeßdampfleitung und über mindestens ein Absperrventil mindestens eine Turbine zum Antrieb einer Speisewasserpumpe mit Frischdampf. Außerdem ist die Frischdampfleitung über mindestens einen Turbinenbypaß mit einem Druckminderer mit einer Leitung zwischen der Turbine und einem Kondensator verbunden.

Die Prozeßdampfleitung ist außer aus der Umformstation sowohl mit Dampf aus einem Hilfsdampferzeuger als auch mit Abdampf aus einer Turbine zum Antrieb einer Speisewasserpumpe mit Dampf versorgt. Zur Regelung des Dampfzustandes des über eine Umformstation in die Prozeßdampfleitung eingespeistem Frischdampf ist die Umformstation mit Wasser beaufschlagbar. Die Prozeßdampfleitung kann auch zur Versorgung einer Fernheizung herangezogen sein.

Je eine Kondensatleitung für Kondensat aus Turbinenabdampf und aus Prozeßabdampf münden in den Verknüpfungsmodul, in dem außerdem mindestens je eine Saugleitung und eine Druckleitung mit Armaturen für Speisewasser vorgesehen sind, wobei die Prozeßdampfleitung innerhalb des Verknüpfungsmoduls einen Anschluß aufweist, der über ein Ventil mit einer Entgasungsleitung verbunden ist.

Aus der EP 0 849 435 ist ein Kraftwerk bekannt mit einer ersten Wandlereinheit zur Umsetzung von Primärenergie in elektrische und thermische Energie, einer Verdampfereinheit für die thermische Energie mit nachgeschalteter Dampfturbine und einer dieser nachgeschalteten mechanischen/elektrischen zweiten Wandlereinheit. Die Wandlereinheit, die Dampfturbine und die zweite Wandlereinheit sind in einem Erstbehälter und die Verdampfereinheit in einem zweiten Behälter untergebracht. Die Behälter sind als Normcontainer ausgebildet bzw. bezüglich der Breite und/oder Länge und/oder Höhe in ganzzahligen Verkleinerungen oder Vergrößerungen der Normcontainer-Maße.

Die erfindungsgemäße Ausführung eines Verknüpfungsmoduls für ein modular aufgebautes Kraftwerk ist sehr vorteilhaft, weil hierdurch neben einer einfachen, immer wieder verwendbaren Flanung außerdem eine übersichtliche Anordnung der Armaturen und eine logistisch einfache Bedienung derselben gewährleistet ist.

Ein Ausführungsbeispiel der Erfindung ist anhand einer Zeichnung näher erläutert, die in schematischer Darstellung den Aufbau eines Verknüpfungsmoduls zeigt.

Pfeile neben Verbindungsleitungen geben die Strömungsrichtung eines Mediums in der jeweiligen Verbindungsleitung an.

Ein Gerüst 1 aus beliebigen Profilen bildet einen äußeren Rahmen für ein Verknüpfungsmodul und hat die Form eines Quaders. Die senkrechten Kanten dieses Quaders sind von besonders kräftigen Profilen 2, beispielsweise Rohren mit quadratischem Querschnitt, gebildet. Die Außenabmessungen des Gerüst 1 entsprechen vorzugsweise denen eines üblichen Transportcontainers. Abgesehen von den tragenden Profilen des Gerüsts 1 sind dessen Wände im wesentlichen offen.

In das Gerüst 1 sind in Längsrichtung nebeneinander eine Frischdampfleitung 3 und eine Prozeßdampfleitung 4 eingebaut. Sowohl der Druck als auch die Temperatur des Dampfes in der Frischdampfleitung 3 sind üblicherweise höher, als die entsprechenden Werte des Dampfes in der Prozeßdampfleitung 4.

Die Frischdampfleitung 3 wird gespeist aus einem Dampferzeuger 5 und speist ihrerseits über ein Turbineneinlaßstellventil 6 eine Turbine 7. Außerdem ist die Frischdampfleitung 3 über eine Umformstation 8 mit der Prozeßdampfleitung 4 verbunden und versorgt über ein Absperrventil 9 mindestens eine nicht dargestellte Turbine zum Antrieb einer Speisewasserpumpe.

Zusätzlich besteht über einen Druckminderer 10 eine Verbindung von der Frischdampfleitung 3 zu einer Abdampfleitung von der Turbine 7 zu einem Kondensator 11, der vorzugsweise als mit Luft gekühlter Kondensator ausgeführt ist. Möglicherweise von der Turbine 7 abgeleitete Anzapfleitungen zur Beheizung von Kondensat- und/oder Speisewasser sind ebenfalls durch den Verknüpfungsmodul geführt, sind aber der Übersichtlichkeit wegen in der Zeichnung nicht dargestellt.

Die Prozeßdampfleitung 4 erhält außer über die Umformstation 8 auch Dampf aus einem Hilfsdampferzeuger 12 und über eine Leitung mit einem Absperrventil 13 Abdampf aus mindestens einer Turbine, die eine Speisewasserpumpe antreibt. Aus der Prozeßdampfleitung 4 wird Dampf in eine aus dem Kraftwerk hinausführende Leitung 14 eines Prozeßdampfkreislaufs und über ein Regelventil 15 an eine Fernheizung abgegeben. Zur Einstellung des Dampfzustandes in der Prozeßdampfleitung 4 ist diese über ein nicht dargestelltes Abschlußventil an eine Wasserleitung anschließbar.

Eine Kondensatleitung vom Kondensator 11 mündet in eine Kondensatarmatur 17 und eine Kondensatleitung aus dem Prozeßdampfkreislauf mündet in eine Kondensatarmatur 18. Zur Gewährleistung eines störungsfreien Betriebes ist die Prozeßdampfleitung 4 außerdem über ein Ventil 19 an eine zu einem nicht dargestellten Entgaser führende Leitung anschließbar.

Auch jeweils mindestens eine Saugleitung 20 und eine Druckleitung 21 für Kesselspeisewasser sind durch den Verknüpfungsmodul geführt und weisen dort nicht dargestellte Armaturen auf.

Außerhalb des Verknüpfungsmoduls ist die Frischdampfleitung am Ausgang des Dampferzeugers 5 mit einem Stellventil 22 versehen.

Jede der Leitungen von und zum Verknüpfungsmodul ist an eine nicht dargestellte Flansch- oder Schweißverbindung angeschlossen, die vorzugsweise jeweils mit einer der Außenseiten des Verknüpfungsmoduls fluchtet.

Erfindungsgemäß gestaltete Verknüpfungsmoduln sind zwar vorzugweise für die Gestaltung von Industriekraftwerken vorgesehen, können aber auch bei beliebigen anderen Fertigungsanlagen eingesetzt werden.

## Patentansprüche

1. Kraftwerk, insbesondere Industriekraftwerk, aus mobilen Modulen, von denen einer als Verknüpfungsmodul (1) ausgebildet ist, wobei knüpfungsmodul (1) neben Verbindungsleitungen (3,4) ausschließlich Regel-, Absperr- und Meßeinrichtungen eingebaut sind **dadurch gekennzeichnet, daß** in dem Verknüpfungsmodul eine durchgehende Verbindungsleitung als Frischdampfleitung (3) dient und daneben eine Prozeßdampfleitung (4) vorgesehen ist.

2. Kraftwerk nach Anspruch 1,
**dadurch gekennzeichnet, daß** der Verknüpfungsmodul im Kern aus einem allseitig offenen Gerüst (1) besteht.

3. Kraftwerk nach Anspruch 1 oder 2,
**dadurch gekennzeichnet, daß** die Frischdampfleitung (3) aus einem Dampferzeuger (5) gespeist ist und ihrerseits neben einer Turbine (7) über eine Umformstation (8) die Prozeßdampfleitung (4) und über mindestens ein Absperrventil mindestens eine Turbine zum Antrieb einer Speisewasserpumpe mit Frischdampf versorgt.

4. Kraftwerk nach einem der Ansprüche 1 bis 3,
**dadurch gekennzeichnet, daß** die Frischdampfleitung (3) über mindestens einen Turbinenbypass mit einem Druckminderer mit einer Leitung zwischen der Turbine (7) und einem Kondensator (11) verbunden ist.

5. Kraftwerk nach einem der Ansprüche 1 bis 4,
**dadurch gekennzeichnet, daß** in die Prozeßdampfleitung (4) außer aus der Umformstation (8) sowohl Dampf aus einem Hilfsdampferzeuger (12) als auch Abdampf (13) aus einer Turbine zum Antrieb einer Speisewasserpumpe eingespeist ist.

6. Kraftwerk nach einem der Ansprüche 1 bis 5,
**dadurch gekennzeichnet, daß** die Umformstation (8) über ein Abschlußventil (16) mit Wasser beaufschlagbar ist.

7. Kraftwerk nach einem der Ansprüche 1 bis 6,
**dadurch gekennzeichnet, daß** die Prozeßdampfleitung (4) eine Fernheizleitung (15) speist.

8. Kraftwerk nach einem der Ansprüche 1 bis 7,
**dadurch gekennzeichnet, daß** eine Kondensatleitung (17) für Kondensat aus Turbinenabdampf und eine Kondensatleitung (18) für Kondensat aus Prozeßabdampf in den Verknüpfungsmodul münden.

9. Kraftwerk nach einem der Ansprüche 1 bis 8,
**dadurch gekennzeichnet, daß** mindestens je eine Saugleitung (20) und eine Druckleitung (21) mit Armaturen für Speisewasser in dem Verknüpfungsmodul vorgesehen sind.

10. Kraftwerk nach einem der Ansprüche 1 bis 9,
**dadurch gekennzeichnet, daß** die Prozeßdampfleitung (4) innerhalb des Verknüpfungsmoduls einen Anschluß aufweist, der über ein Ventil (19) mit einer Entgasungsleitung verbunden ist.

## Claims

1. Power station, in particular an industrial power station, consisting of mobile modules of which one is configured as a connecting module (1), wherein, in addition to connecting lines (3, 4), it is exclusively control, cut-out and measuring equipment which is installed in the connecting module (1) **characterized in that** a continuous connecting line acts as a live steam line (3) in the connecting module and a process steam line (4) is provided adjacent to it.

2. Power station according to Claim 1, **characterized in that** the connecting module consists essentially of a framework (1) which is open on all sides.

3. Power station according to Claims 1 or 2,
**characterized in that** the live steam line (3) is fed from a steam generator (5) and, for its part, supplies a turbine (7) with live steam as well as supplying the process steam line (4) via a conversion station (8) and, via at least one shut-off valve, at least one turbine for driving a feed water pump.

4. Power station according to one of Claims 1 to 3, **characterized in that** the live steam line (3) is connected to a line between the turbine (7) and a condenser (11) via at least one turbine bypass with a pressure reducing unit.

5. Power station according to one of Claims 1 to 4, **characterized in that** both steam from an auxiliary steam generator (12) and exhaust steam (13) from a turbine for driving a feed water pump, in addition to steam from the conversion station (8), are fed into the process steam line (4).

6. Power station according to one of Claims 1 to 5, **characterized in that** water can be admitted to the conversion station (8) via a shut-off valve (16).

7. Power station according to one of Claims 1 to 6, **characterized in that** the process steam line (4) feeds a distant heating line (15).

8. Power station according to one of Claims 1 to 7, **characterized in that** a condensate line (17) for condensate from turbine exhaust steam and a condensate line (18) for condensate from process exhaust steam open into the connecting module.

9. Power station according to one of Claims 1 to 8, **characterized in that** at least one suction line (20) and one pressure line (21) with fittings are provided in each case for feed water in the connecting module.

10. Power station according to one of Claims 1 to 9, **characterized in that** the process steam line (4) has a connection within the connecting module, which connection is connected via a valve (19) to a degassing line.

## Revendications

1. Centrale, notamment centrale industrielle, constituée de modules mobiles dont l'un est réalisé sous forme de module d'interconnexion (1), dans laquelle il est monté dans ce module d'interconnexion (1), outre des conduites de liaison (3, 4), exclusivement des dispositifs de régulation, d'arrêt ou d'isolement et de mesure,
**caractérisée en ce que** dans le module d'interconnexion une conduite de liaison traversante sert de conduite de vapeur fraîche (3), et **en ce qu'**à côté de cela il est prévu une conduite de vapeur de processus (4).

2. Centrale selon la revendication 1, **caractérisée en ce que** le module d'interconnexion est formé d'une structure d'ossature (1) ouverte de tous les côtés.

3. Centrale selon la revendication 1 ou 2, **caractérisée en ce que** la conduite de vapeur fraîche (3) est alimentée à partir d'un générateur de vapeur (5), et alimente pour sa part en vapeur fraîche, outre une turbine (7), par l'intermédiaire d'un poste de transformation (8), la conduite de vapeur de processus (4), et par l'intermédiaire d'au moins une vanne d'arrêt, au moins une turbine pour l'entraînement d'une pompe d'alimentation en eau.

4. Centrale selon l'une des revendications 1 à 3, **caractérisée en ce que** la conduite de vapeur fraîche (3) communique, par l'intermédiaire d'au moins une conduite de dérivation de turbine ayant un réducteur de pression, avec une conduite entre la turbine (7) et un condenseur (11).

5. Centrale selon l'une des revendications 1 à 4, **caractérisée en ce que** dans la conduite de vapeur de processus (4) est envoyée, outre de la vapeur à partir du poste de transformation (8), aussi bien de la vapeur en provenance d'un générateur de vapeur auxiliaire (12), que de la vapeur d'échappement (13) d'une turbine destinée à l'entraînement d'une pompe d'alimentation en eau.

6. Centrale selon l'une des revendications 1 à 5, **caractérisée en ce que** le poste de transformation (8) peut être alimenté en eau par l'intermédiaire d'une vanne d'arrêt (16).

7. Centrale selon l'une des revendications 1 à 6, **caractérisée en ce que** la conduite de vapeur de processus (4) alimente une conduite de chauffage à distance.

8. Centrale selon l'une des revendications 1 à 7, **caractérisée en ce qu'**une conduite de condensat (17) pour du condensat en provenance de vapeur d'échappement de turbine, et une conduite de condensat (18) pour du condensat en provenance de la vapeur de processus, débouchent dans le module d'interconnexion.

9. Centrale selon l'une des revendications 1 à 8, **caractérisée en ce que** respectivement au moins une conduite d'aspiration (20) et une conduite de refoulement (21) ayant des systèmes de robinetterie pour de l'eau d'alimentation, sont prévues dans le module d'interconnexion.

10. Centrale selon l'une des revendications 1 à 9, **caractérisée en ce que** la conduite de vapeur de processus (4) comporte, à l'intérieur du module d'interconnexion, un raccord qui communique avec une conduite de purge de gaz par l'intermédiaire d'une vanne (19).
